# EUROPÄISCHE PATENTSCHRIFT

(11) **EP 1 312 448 B1**
(45) Veröffentlichungstag und Bekanntmachung des Hinweises auf die Patenterteilung: **08.10.2008**
(21) Anmeldenummer: 01811107.0
(22) Anmeldetag: 19.11.2001
(51) Int. Cl.: B25F 5/00, B25F 5/02

(54) **Elektrohandwerkzeuggerät mit Griffausführung**
Electric hand tool with handle
Outil électrique à main avec poignée

(43) Veröffentlichungstag der Anmeldung: 21.05.2003
(73) Patentinhaber: HILTI Aktiengesellschaft, 9494 Schaan (LI)
(72) Erfinder: Gerold, Fritz, 6800 Feldkirch (AT)
(74) Vertreter: Wildi, Roland

(56) Entgegenhaltungen:
- EP-A- 0 878 272
- WO-A-00/16947
- DE-A- 19 605 827
- DE-U- 8 800 465
- US-A- 5 353 474

## Beschreibung

Die Erfindung bezeichnet eine Griffausführung eines Elektrohandwerkzeuggerätes wie einer Bohrmaschine, eines Kombihammers, Bohrschraubers usw., welches vorteilhaft akkubetrieben ist.

Derartige, sich längs einer Gerätelängsachse erstreckende, Elektrohandwerkzeuggeräte weisen am vorderen Teil eine von einem Elektroantrieb angetriebene Werkzeugaufnahme und am hinteren Teil einen radial von der Gerätelängsachse auskragenden Handgriff auf, welcher üblicherweise Steuerelemente beinhaltet und hauptsächlich zur Aufbringung axialer Kräfte durch den Nutzer dient, wobei durch einen axial davor fest mit dem Gerätegehäuse verbundenen Zusatzhandgriff ein vom Handgriff zum Gerätegehäuse geschlossen übergreifender Schutzbügel ausgebildet ist.

WO 00/16947 zeigt ein automatisches Setzgerät mit einem senkrecht zur Setzrichtung stehenden Motor. Der Motor ist hierzu in einem Gehäuseteil untergebracht, das parallel zum Haupthandgriff von einem sich in Setzrichtung erstreckenden Hauptgehäuse abragt. Dieses Gehäuseteil weist dabei an seiner in Setzrichtung gerichteten Seite eine Kontur zur bequemen Anlage von Fingern einer zusätzlichen haltenden Hand auf.Nach der US5881823 ist zur Aufnahme eines Drehmoments ein optionaler zweiter, radial von der Gerätelängsachse auskragender Zusatzhandgriff drehschwenkbar feststellbar vorhanden.

Ein bspw. nach US6168881 zur axialen Mitte versetzter, T-förmig angeordneter Handgriff eignet sich durch den axial mittigen Schwerpunkt und somit geringe Handmomente für eine überwiegend horizontale Nutzung des Elektrohandwerkzeuggerätes, wohingegen ein bspw. nach US5343961 endständig angeordneter, pistolenförmiger Handgriff für überwiegend vertikale Nutzung des Elektrohandwerkzeuggerätes geeignet ist.

Akkubetriebene Elektrohandwerkzeuggeräte bspw. nach der US4871629 weisen den schweren Akkumulator üblicherweise im radialen Endbereich des Handgriffs auf, um damit ein hohes Rotationsträgheitsmoment zu erzielen. Durch die hohe Masse des Akkumulators muss die Griffkonstruktion hinreichend formstabil mit dem restlichen Werkzeuggehäuse verbunden sein, wodurch ein technologischer Zusatzaufwand entsteht.

Nach der DE2917475 weist ein Elektrohandwerkzeuggerät am hinteren Ende der Gerätelängsachse einen geschlossen bügelförmigen Handgriff mit einem Steuerelement auf.

Nach der US5813805 weist ein Elektrohandwerkzeuggerät einen längs der Gerätelängsachse verlaufenden, geschlossenen Griffbügel auf. Dieser Griffbügel bildet keinen radial von der Gerätelängsachse auskragenden Handgriff, sondern ausschliesslich einen längs der Gerätelängsachse orientierten Handgriff aus.

Nach der DE19745306A1 weist eine Bohrmaschine einen radial von der Gerätelängsachse auskragenden pistolenförmigen Handgriff und einen zweiten, radial von der Gerätelängsachse auskragenden Zusatzhandgriff auf, welcher axial vorderseitig durch einen offenen Schutzbügel geschützt ist.

Nach der EP878272 bildet der radial von der Gerätelängsachse auskragende Handgriff gemeinsam mit einem axial vorn angeordneten, radial von der Gerätelängsachse auskragenden Motorgehäuse einen geschlossenen Schutzbügel, wobei das Motorgehäuse für einen Zusatzhandgriff zu umfangreich ist.

Nach der JP 59048592 (A) weist ein radial von der Gerätelängsachse auskragender Handgriff einen geschlossen übergreifenden Schutzbügel auf, welcher für einen Zusatzhandgriff zu dünn ausgebildet und für den zweihändigen Betrieb zu gering vom Handgriff axial beabstandet ist.

US 5,353,474 beschreibt eine Griffvorrichtung für einen Haupthandgriff eines Werkzeuges. Diese weist einen abnehmbaren Griffabschnitt auf, der an die Kontur einer spezifischen Hand angepasst ist.

DE 88 00 465 U (D5) beschreibt ein Gehäuse eines Elektrohandwerkzeuges mit pistolengriffförmigem Handgriff. Dieses weist am Handgriff in den Bereichen, an denen die Handinnenfläche, der kleine und der Ringfinger zur Anlage kommen, gummiähnliche Überzüge auf. Ferner ist an einem oberen Teil eines Hauptkörpers des Gehäuses, in dem offensichtlich ein Motor untergebracht sein soll, oberhalb mehrerer Lüftungsschlitze ebenfalls ein gummiähnlicher Überzug vorgesehen.

Die Aufgabe besteht in der Realisierung einer handergonomisch ausgeformten kompakten und technologisch einfachen zweihändigen Griffausführung eines Elektrohandwerkzeuggerätes. Ein weiterer Aspekt besteht in der formstabilen Verbindung eines Akkumulatorgehäuses mit dem Gerätegehäuse.

Die Aufgabe wird im wesentlichen durch die Merkmale des unabhängigen Anspruchs gelöst. Vorteilhafte Weiterbildungen ergeben sich aus den Unteransprüchen.

Im wesentlichen weist ein sich längs einer Gerätelängsachse erstreckendes Elektrohandwerkzeuggerät am vorderen Teil eine von einem Elektroantrieb angetriebene Werkzeugaufnahme und dahinter einen fest mit dem Gerätegehäuse verbundenen, radial von der Gerätelängsachse auskragenden Handgriff auf, welcher üblicherweise Steuerelemente beinhaltet und hauptsächlich zur Aufbringung axialer Kräfte durch den Nutzer dient.

Durch die Ausbildung des Zusatzhandgriffes als geschlossen übergreifenden Schutzbügel ist eine verstrebte Befestigung des Handgriffs am Gehäuse gegeben, wodurch insbesondere die durch Axialkräfte entstehenden Biegemomente günstig aufgenommen werden können. Dabei weisen der Handgriff und der Zusatzhandgriff einen händisch umgreifbaren Umfang von 10 cm bis 15 cm auf, sind weiter vorteilhaft handergonomisch ausgeformt und mit rutschfestem sowie schwingungsdämpfendem Material wie Gummi ummantelt.

Vorteilhaft ist ein, optional lösbares, Akkumulatorgehäuse fest am radial äusseren Segment des geschlossen übergreifenden Schutzbügels angeordnet, wodurch ein hohes Torsionsträgheitsmoment sowie eine formstabile Befestigung des Akkumulatorgehäuses erzielt wird.

Vorteilhaft ist das radial äussere Segment des geschlossen übergreifenden Schutzbügels ausschliesslich durch das Akkumulatorgehäuse ausgebildet, welches somit beidseitig, optional lösbar, fest in den geschlossen übergreifenden Schutzbügel integriert ist, wodurch ein netzbetriebenes Elektrohandwerkzeuggerät mit zwei axial beabstandeten, jeweils radial von der Gerätelängsachse auskragenden Handgriffen beim netzunabhängigen Betriebsmodi mit dem zusätzlich montierten Akkumulatorgehäuse einen geschlossen übergreifenden Schutzbügel ausbildet.

Vorteilhaft ist die radial äussere Fläche des Akkumulatorgehäuses als, optional rutschfest gummibeschichteter, Ständer für das Elektrohandwerkzeuggerät ausgebildet, wodurch die hohe Masse des Akkumulators für eine stabile Lage eines oberhalb des Ständers befindlichen Massenschwerpunktes des Elektrohandwerkzeuggerätes nutzbar ist.

Die Erfindung wird bezüglich eines vorteilhaften Ausführungsbeispiels näher erläutert mit
- Fig. 1: als Griffausführung eines Elektrohandwerkzeuggerätes,
- Fig. 2: als Einzelheit einer Variante.

Nach Fig. 1 weist ein sich längs einer Gerätelängsachse erstreckendes Elektrohandwerkzeuggerät 1 am vorderen Teil eine Werkzeugaufnahme 2 und dahinter einen fest mit einem Gerätegehäuse 3 verbundenen radial von der Gerätelängsachse A auskragenden Handgriff 4 auf, welcher einen Hauptschalter als Steuerelement beinhaltet, wobei durch einen axial davor fest mit dem Gerätegehäuse 3 verbundenen Zusatzhandgriff 5 ein vom Handgriff 4 zum Gerätegehäuse 3 geschlossen übergreifender Schutzbügel 6 ausgebildet ist. Ein axial von hinten lösbar montierbares Akkumulatorgehäuse 7 ist formschlüssig fest am radial äusseren Segment 8 des geschlossen übergreifenden Schutzbügels 6 angeordnet. Der Handgriff 4 und der Zusatzhandgriff 5 weisen einen händisch umgreifbaren Umfang auf, sind handergonomisch ausgeformt und teilweise mit Gummischalen 9 ummantelt.

Nach Fig. 2 ist bei der Variante das radial äussere Segment 8 des geschlossen übergreifenden Schutzbügels 6 ausschliesslich durch das an beiden Enden lösbar fest montierbare Akkumulatorgehäuse 7 ausgebildet, welches somit fest in den geschlossen übergreifenden Schutzbügel 6 integriert ist. Die radial äussere Fläche des Akkumulatorgehäuses 7 ist als gummibeschichteter Ständer 10 für das Elektrohandwerkzeuggerät 1 ausgebildet.

## Patentansprüche

1. Elektrohandwerkzeuggerät (1), das eine Griffausführung aufweist, mit einer am vorderen Teil angeordneten Werkzeugaufnahme (2) und einem dahinter fest mit einem Gerätegehäuse (3) verbundenen, radial auskragenden Handgriff (4), wobei durch einen axial davor fest mit dem Gerätegehäuse (3) verbundenen Zusatzhandgriff (5) ein vom Handgriff (4) zum Gerätegehäuse (3) geschlossen übergreifender Schutzbügel (6) ausgebildet ist, **dadurch gekennzeichnet, dass** der Handgriff (4) und der Zusatzhandgriff (5) einen händisch umgreifbaren Umfang von ji 10 cm bis 15 cm aufweisen und zumindest teilweise mit rutschfestem sowie schwingungsdämpfendem Material wie Gummi ummantelt sind.

2. Elektrohandwerkzeuggerät nach Anspruch 1, **dadurch gekennzeichnet, dass** ein Akkumulatorgehäuse (7) fest an einem radial äusseren Segment (8) des geschlossen übergreifenden Schutzbügels (6) angeordnet ist.

3. Elektrohandwerkzeuggerät nach Anspruch 2, **dadurch gekennzeichnet, dass** das radial äussere Segment (8) des geschlossen übergreifenden Schutzbügels (6) ausschliesslich durch das Akkumulatorgehäuse (7) ausgebildet ist, welches beidseitig in den geschlossen übergreifenden Schutzbügel (6) integriert ist.

4. Elektrohandwerkzeuggerät nach Anspruch 2 oder 3, **dadurch gekennzeichnet, dass** die radial äussere Fläche des Akkumulatorgehäuses (7) als, optional rutschfest beschichteter, Ständer (10) für das Elektrohandwerkzeuggerät (1) ausgebildet ist.

## Claims

1. An electric hand tool (1) with handle arrangement, having a chuck (2) provided at the front end and a handle (4) which projects in radial direction and is firmly attached to the rear end of a tool housing (3), in which case an auxiliary handle (5), firmly attached to the tool housing (3) in front of said handle (4) in axial direction, forms a protection frame (6) extending so as to enclose the area between handle (4) and tool housing (3), **characterized in that** the handle (4) and auxiliary handle (5) each have a circumference of 10 cm to 15 cm which can be gripped manually and are at least partly covered with a non-slip and vibration-absorbing material such as rubber.

2. An electric hand tool according to Claim 1, **characterized in that** a storage-battery housing (7) is fixed to a section (8), on the outside in radial direction, of the surrounding protection frame (6).

3. An electric hand tool according to Claim 2, **characterized in that** the section (8) of the surrounding protection frame (6) disposed on the outside in radial direction is formed solely by the battery housing (7), which is incorporated on both sides into the surrounding protection frame (6).

4. An electric hand tool according to Claim 2 or 3, **characterized in that** the surface of the battery housing (7) disposed on the outside in radial direction is formed as a stand (10) for the electric hand tool (1) and is optionally provided with a non-slip coating.

## Revendications

1. Appareil électrique portatif (1) qui comporte une poignée, comprenant un raccord d'outil (2) disposé dans la partie avant et, à l'arrière, une poignée en saillie radiale (4) solidaire d'un carter d'appareil (3), un arceau de protection (6) qui s'étend en boucle fermée de la poignée (4) au carter d'appareil (3) étant formé par une poignée auxiliaire (5) solidaire du carter d'appareil (3) et disposée axialement devant la poignée (4), **caractérisé en ce que** la poignée (4) et la poignée auxiliaire (5) présentent chacune une circonférence de 10 cm à 15 cm apte à être saisie avec la main et sont enrobées au moins partiellement d'un matériau antidérapant et antivibratoire tel que du caoutchouc.

2. Appareil électrique portatif selon la revendication 1, **caractérisé en ce qu'**un boîtier d'accumulateur (7) est disposé de manière fixe sur un segment radicalement extérieur (8) de l'arceau de protection (6) s'étendant en boucle fermée.

3. Appareil électrique portatif selon la revendication 1, **caractérisé en ce que** le segment radialement extérieur (8) de l'arceau de protection (6) s'étendant en boucle fermée est formé exclusivement par le boîtier d'accumulateur (7), lequel est intégré des deux côtés dans l'arceau de protection (6) s'étendant en boucle fermée.

4. Appareil électrique portatif selon la revendication 2 ou 3, **caractérisé en ce que** la surface radialement extérieure du boîtier d'accumulateur (7) est conformée en support (10), optionnellement revêtu d'un matériau antidérapant, pour l'appareil électrique portatif (1).
